# FASCICULE DE BREVET EUROPEEN

(11) **EP 0 018 923 B1**
(45) Date de publication et mention de la délivrance du brevet: **21.09.1983**
(21) Numéro de dépôt: 80400616.1
(22) Date de dépôt: 06.05.1980
(51) Int. Cl.: G21F 9/12

(54) **Procédé de décontamination en ruthénium d'effluents radioactifs liquides**
Verfahren zum Dekontaminieren von Ruthenium enthaltenden flüssigen radioaktiven Abfällen
Process for ruthenium decontamination of liquid radioactive wastes

(30) Priorité: 07.05.1979 FR 7911470
(43) Date de publication de la demande: 12.11.1980
(73) Titulaire: COMMISSARIAT A L'ENERGIE ATOMIQUE Etablissement de Caractère Scientifique Technique et Industriel, 75752 Paris Cedex 15 (FR)
(72) Inventeur: Berton, Yves, F-13610 Le Puy Sainte Reparade (FR); Chauvet, Pierre, F-04100 Manosque (FR)
(74) Mandataire: Mongrédien, André

## Description

La présente invention a pour objet un procédé de décontamination en ruthénium d'effluents radioactifs utilisable pour des effluents bruts ou pour des effluents soumis préalablement à des traitements de décontamination chimique de type classique.

On sait que des effluents radioactifs tels que des solutions provenant du traitement de combustibles irradiés peuvent être soumis à différents traitements chimiques de décontamination permettant en particulier d'éliminer le ruthénium. Ces traitements consistent pour la plupart à former au sein de l'effluent à traiter des précipités aptes à fixer le ruthénium, par exemple en ajoutant à cet effluent des ions ferreux et des ions cuivriques et en alcalinisant ensuite le milieu pour précipiter les composés correspondants de fer et de cuivre et à separer l'effluent liquide des boues formées comme cela est indiqué dans FR-A-2.124.126. On peut aussi éliminer le ruthénium en mettant en contact l'effluent avec du fer, des alliages de fer ou des composés de fer activé, par exemple de la laine de fer activée par traitement à la vapeur, comme cela est décrit dans la demande de brevet japonais KOKAI 75/140.799.

On peut encore éliminer le ruthénium en formant au sein de l'effluent un précipité d'hydroxyde de cuivre par dispersion d'ions C_{U}²⁺ émis à partir d'une électrode de cuivre comme cela est décrit dans FR A-2.063.717.

Cependant, les effluents ainsi traités présentent encore une teneur en ruthénium trop importante, ce qui nécessite un traitement complémentaire pour amener leur activité résiduelle en ruthénium à des valeurs acceptables.

La présente invention a précisément pour objet un procédé de décontamination en ruthénium d'effluents radioactifs liquides qui permet en particulier d'améliorer le taux de décontamination en ruthénium d'effluents traités préalablement par des procédés chimiques de type classique.

Le procédé selon l'invention de décontamination en ruthénium d'un effluent liquide radioactif consiste:
a) - à ajuster le pH dudit effluent à une valeur inférieure à 5 et à lui ajouter des ions cuivriques,
b) - à mettre en contact avec du fer ledit effluent ainsi traité pour former un précipité de cuivre métal qui entraîne le ruthénium, et
c) - à séparer l'effluent liquide des boues formées.

Le procédé de l'invention tire avantageusement profit du fait qu'en mettant en contact un effluent contenant des ions C_{U}²⁺ avec du fer, on obtient selon la schéma réactionnel suivant: un dépôt de cuivre métal qui entraîne la majeure partie du ruthénium, ce dépôt de cuivre étant accompagné d'une mise en solution partielle du fer dans l'effluent à l'état de fer ferreux.

Par ailleurs, selon l'invention on peut encore améliorer le taux de décontamination de l'effluent en ruthénium en ajustant ensuite à une valeur supérieure à 8 le pH de l'effluent pour précipiter le fer passé en solution, ce qui permet de fixer sur le précipité d'hydroxyde de fer une quantité complémentaire de ruthénium.

Selon une caractéristique avantageuse du procédé de l'invention, la quantité d'ions cuivriques ajoutés audit effluent est de 50 à 100 mg d'ions Cu²⁺ par litre d'effluent.

Selon une autre caractéristique du procédé de l'invention, on met en contact ledit effluent contenant les ions cuivriques avec une quantité molaire de fer supérieure à la quantité molaire d'ions cuivriques ajoutée audit effluent.

Avantageusement, la quantité de fer utilisée correspond à environ 500 mg de fer par litre d'effluent.

Selon l'invention, on peut réaliser l'étape de mise en contact avec du fer de l'effluent contenant des ions cuivriques des deux manières suivantes:
-soit en faisant percoler cet effluent sur une colonne contenant du fer, par exemple sous la forme de copeaux, de laine ou de grenaille de fer;
-soit en agitant l'effluent avec du fer en poudre dans un contacteur de type classique.

Le procédé de l'invention présente notamment l'avantage de conduire à un taux de décontamination satisfaisant et d'éviter par ailleurs la formation de volumes importants de précipités et de boues qui doivent être ensuite stockés.

L'invention sera mieux comprise à la lecture de l'exemple suivant donné bien entendu à titre illustratif et non limitatif.

Dans cet exemple, on traite selon le procédé de l'invention un effluent radioactif provenant d'une usine de retraitement de combustibles nucléaires irradiés, cet effluent ayant été traité au préalable par voie chimique.

Lors de ce traitement chimique préalable, on a ajouté à l'effluent qui présentait initialement une activité radiochimique en ruthénium 106 de 45 000 microcuries par m³, des ions cuivriques et des ions ferreux sous la forme d'une solution aqueuse des sulfates correspondants, puis de la soude pour amener le pH de l'effluent à une valeur d'environ 8,5, ce qui a permis de former dans cet effluent des précipités entraînant le ruthénium. Après coagulation et filtration des précipités, l'effluent présentait une activité en ruthénium 106 de 3 180 microcuries par m³ et avait les caractéristiques suivantes:

### Chimiques:

Radiochimiques en 1.10-⁶ Ci/ₘ³_{:}

Après ce traitement préalable, on ajoute à l'effluent une solution de sulfate cuivrique de façon à introduire environ 100 mg d'ions cuivri- quès par litre d'effluent.

Au préalable, on a ajusté le pH de l'effluent à une valeur de 3 par addition d'acide nitrique afin d'éviter la précipitation des ions cuivriques sous la forme d'hydroxyde cuivrique.

Après stabilisation du pH, on met en contact l'effluent avec du fer en poudre, la quantité de fer utilisée étant de 500 mg par litre d'effluent, en soumettant l'ensemble à une agitation pendant quelques minutes dans un contacteur de type classique, ce qui permet d'obtenir selon le schéma réactionnel suivant: un dépôt de cuivre métal et le passage partiel en solution du fer à l'état ferreux.

On ajoute ensuite à l'effluent une quantité de soude suffisante pour amener le pH à une valeur sensiblement égale à 8,5, ce qui conduit à la précipitation du fer passé en solution, et assure une décontamination complémentaire en ruthénium car le ruthénium se fixe sur le précipité de fer ainsi formé. On sépare enfin, par exemple par décantation, l'effluent liquide des boues formées.

A la fin de ce traitement, le volume des boues formées représente 1,5% du volume de l'effluent traité. Le taux de décontamination FD de l'effluent en ruthénium, qui correspond au rapport entre les activités en ruthénium de l'effluent avant et après traitement de décontamination est de l'ordre de 8.

Des expériences similaires conduites sur des effluents analogues en faisant varier le pH initial de l'effluent entre 2 et 3 et la quantité d'ions cuivriques ajoutée entre 50 et 100 mg par litre d'effluent ont montré que l'on obtenait un FD en ruthénium compris entre 3 et 10. Le volume des boues formées représentait entre 1 et 2% du volume de l'effluent traité.

On constate ainsi que la mise en oeuvre de l'invention permet d'améliorer de façon importante le taux de décontamination en ruthénium d'un effluent prétraité par voie chimique.

## Revendications

1. Procédé de décontamination en ruthénium d'un effluent liquide radioactif, consistant:
a) - à ajuster le pH dudit effluent à une valeur inférieure à 5 et à lui ajouter des ions cuivriques,
b) - à mettre en contact avec du fer métal l'effluent ainsi traité pour former un précipité de cuivre métal qui entraîne le ruthénium, et
c) - à séparer l'effluent liquide des boues formées.

2. Procédé selon la revendication 1, caractérisé en ce que, après la mise en contact de l'effluent liquide avec le fer, on ajuste le pH à une valeur supérieure à 8.

3. Procédé selon la revendication 1, caractérisé en ce que la quantité d'ions cuivriques ajoutée audit effluent est de 50 à 100 mg d'ions Cu²⁺ par litre d'effluent.

4. Procédé selon l'une quelconque des revendications 1 à 3, caractérisé en ce que l'on met en contact ledit effluent contenant des ions cuivriques avec une quantité molaire de fer supérieure à la quantité molaire d'ions cuivriques ajoutée audit effluent.

5. Procédé selon la revendication 4, caractérisé en ce que l'on met en contact ledit effluent avec une quantité de fer correspondant à environ 500 mg de fer par litre d'effluent.

## Claims

1. Process for the purification from ruthenium of a radioactive liquid effluent, which consists of:
a) adjusting the pH of said effluent to a value below 5 and adding cupric ions thereto,
b) contacting the thus-treated effluent with metallic iron to form a precipitate of metallic copper which entrains the ruthenium, and
c) separating the liquid effluent from the solids formed.

2. Process according to Claim 1 characterized in that, after contacting the liquid effluent with iron, the pH is adjusted to a value above 8.

3. Process according to Claim 1 characterized in that the quantity of cupric ions added to said effluent is from 50 to 100 mg. of cupric ions per litre of effluent.

4. Process according to any one of Claims 1 to 3 characterized in that the effluent containing cupric ions is contacted with a molar quantity of iron greater than the molar quantity of cupric ions added to said effluent.

5. Process according to Claim 4 characterized in that the said effluent is contacted with a quantity of iron corresponding to around 500 mg. of iron per litre of effluent.

## Patentansprüche

1. Verfahren zur Dekontaminierung einer ausströmenden, radioaktiven Flüssigkeit, umfassend:
a) - Einstellen des pH der genannten ausströmenden Flüssigkeit auf einen Wert unter 5 und hinzufügen von Kupfer (III)-lonen,
b) - in Berührungbringen der derart behandelten, ausströmenden Flüssigkeit mit metallischem Eisen, um einen Niederschlag aus metallischem Kupfer zu bilden, welcher das Ruthenium mitführt, und
c) - Trennen der ausströmenden Flüssigkeit von den gebildeten Schlämmen.

2. Verfahren nach Anspruch 1, dadurch gekennzeichnet, daß man nach dem in Berührungbringen der ausströmenden Flüssigkeit mit dem Eisen den pH auf einen Wert oberhalb von 8 einstellt.

3. Verfahren nach Anspruch 1, dadurch gekennzeichnet, daß die Menge der der ausströmenden Flüssigkeit hinzugefügten Kupfer(11)-lonen 50 bis 100 mg Cu²⁺-lonen pro Liter Flüssigkeit beträgt.

4. Verfahren nach irgendeinem der Ansprüche 1 bis 3, dadurch gekennzeichnet, daß man die Kupfer(II)-lonen enthaltende, ausströmende Flüssigkeit mit einer molaren Menge von Eisen in Berührung bringt, die größer als die molare Menge der der ausströmenden Flüssigkeit hinzugefügten Kupfer(II)-Ionen ist.

5. Verfahren nach Anspruch 4, dadurch gekennzeichnet, daß man die ausströmende Flüssigkeit mit einer Menge von Eisen in Berührung bringt, welche ungefähr 500 mg Eisen pro Liter ausströmender Flüssigkeit entspricht.
